# EUROPÄISCHE PATENTSCHRIFT

(11) **EP 1 155 844 B1**
(45) Veröffentlichungstag und Bekanntmachung des Hinweises auf die Patenterteilung: **26.03.2008**
(21) Anmeldenummer: 01109258.2
(22) Anmeldetag: 14.04.2001
(51) Int. Cl.: B41F 33/00, G03G 15/01, B41C 1/10, B41F 33/16

(54) **Verfahren zur Einstellung des Registers bei einer Mehrfarbendruckmaschine**
Method for adjusting the register in a multicolour printing machine
Procédé de repérage dans une machine d'impression polychrome

(30) Priorität: 17.05.2000 US 204931 P
(43) Veröffentlichungstag der Anmeldung: 21.11.2001
(73) Patentinhaber: Eastman Kodak Company, Rochester, New York 14650 (US)
(72) Erfinder: Henderson, Thomas A., Rochester, NY 14625 (US); Liston, Christopher, 24105 Kiel (DE); Metzler, Patrick, Dr., 24214 Gettorf (DE); Peter, Karlheinz, Dr., 24113 Molfsee (DE)
(74) Vertreter: Weber, Etienne Nicolas

(56) Entgegenhaltungen:
- EP-A- 0 243 661
- EP-A- 0 748 689
- DE-A- 19 703 559
- DE-A- 19 844 495
- US-A- 5 644 987
- US-A- 5 715 498
- US-A- 5 907 344
- PATENT ABSTRACTS OF JAPAN vol. 2000, no. 5, 14. September 2000 (2000-09-14) & JP 2000 047447 A (CANON INC), 18. Februar 2000 (2000-02-18)

## Beschreibung

Die Erfindung betrifft ein Verfahren zur Einstellung des Registers bei einer Mehrfarbendruckmaschine mit mehreren Einrichtungen zur digitalen Erzeugung von Teilfarbenbildern, wobei zur Registereinstellung die Erstellung und Zusammenfügung der Teilfarbenbilder derart gesteuert wird, dass registerhaltige Drucke erzielt werden.

Der Druck farbiger Darstellungen, insbesondere farbiger Bilder, erfolgt dadurch, dass mehrere Teilfarbenbilder übereinander gedruckt werden. Dies sind in der Regel die Farben Gelb, Magenta und Zyan sowie Schwarz. Bei Bedarf kommen noch Sonderfarben hinzu. Durch das Übereinanderdrucken dieser Farben lassen sich alle Farbkombinationen erzielen, wobei die Qualität der Drucke wesentlich von dem registerhaltigen Übereinanderdrucken der Teilfarbenbilder abhängt. Bei digitalen, beispielsweise elektrostatischen Druckverfahren wird die Registerhaltigkeit des Übereinanderdruckens dadurch erzielt, dass die Bilderzeugungseinrichtungen derart gesteuert werden, dass die Teilfarbenbilder bei der Übertragung auf ein Drucksubstrat registerhaltig aufeinander treffen.

Ein Verfahren der eingangs genannten Art ist aus der US 5, 715, 498 bekannt. Dort wird eine Korrektur von Registerfehlern durch den Druck und die Erfassung von Registermarken vorgeschlagen. Der Nachteil dieser technischen Lösung besteht darin, dass bei einer Änderung des Tonerprofils durch einen Druckseitenwechsel eine Gegensteuerung immer erst für die nachfolgende Seite möglich ist, da die Auswirkung der Änderung einer Einflussgröße erst dann erfasst wird, wenn sie bereits einen Registerfehler verursacht hat. Dadurch sind Probedrucke notwendig und es geht Zeit verloren, was bei kleinen Auflagen oft unwirtschaftlich und daher nicht akzeptabel ist. Der Druck einzelner unterschiedlicher Druckseiten ist auf diese Weise wirtschaftlich nicht möglich.

Die US-A-5 907 344 und die DE-A-198 44 495 erwähnen die Berücksichtigung von Toner- oder Farbprofilen beim Drucken.

Der Erfindung liegt die Aufgabe zugrunde, ein Verfahren der eingangs genannten Art derart auszubilden, dass eine Änderung des Tonerprofils infolge eines Druckseitenwechsels nicht mehr, auch nicht mehr vorübergehend, zu einem Registerfehler führt.

Die Aufgabe wird erfindungsgemäß dadurch gelöst, dass bei einer Registerkorrektur infolge einer Änderung des Tonerprofils der rückwirkende Einfluss des Tonerprofils der vorangegangenen, aber noch im Druckprozess befindlichen Druckseiten auf das Register der neuen, schon im Druckprozess befindlichen Druckseiten mittels vorhandener Einflussgrößen unmittelbar mit der Durchführung der Änderung berücksichtigt wird.

Der Vorteil der Erfindung besteht darin, dass bei einer Änderung des Tonerprofils bei einem Druckseitenwechsel einem dadurch bevorstehenden Registerfehler ohne jegliche Verzögerung entgegengesteuert wird. Es muss nicht mehr abgewartet werden bis sich das veränderte Tonerprofil in einem mit Hilfe von Registermarken erfassbaren Registerfehler niederschlägt, sondern es ist möglich, dass unmittelbar mit dem Druckseitenwechsel entgegengesteuert und dadurch das Auftreten eines Registerfehlers von vornherein verhindert wird, so dass Probedrucke von Drucken und/oder Registermarken in der Regel nicht erforderlich sind. Gerade bei Kleinauflagen ist dies wirtschaftlich von Bedeutung, da Maschinenzeit und oftmals auch Drucksubstrate eingespart werden. Bezüglich des Druckes von Druckseiten wechselnden Inhalts ist es dadurch erst möglich, in diesem wichtigen Einsatzgebiet von Druckmaschinen mit digitaler Bilderzeugung einen bisher nicht möglichen Qualitätsstandart zu erzielen.

Durch die erfindungsgemäße Maßnahme kann eine Registereinstellung bekannter Art dahingehend optimiert werden, dass sie bei Änderungen des Tonerprofils nicht zuerst "aus dem Ruder läuft", um nachher wieder korrigiert zu werden, sondern die Registereinstellung bleibt im Bereich tolerierbarer Schwankungen, so dass bei einem Wechsel des Tonerprofils ohne Unterbrechung weitergedruckt werden kann. Die Erfindung schließt dabei die zusätzliche Berücksichtigung anderer Einflussgrößen nicht aus, soweit diese Einfluss auf das Register haben.

Das erfindungsgemäße Verfahren sieht dazu die kennzeichnenden Merkmale des Anspruchs 1 vor. Auf diese Weise ist die Registerhaltigkeit der Drucke bei einem Druckseitenwechsel mit anderem Bildinhalt besser gewährleistet. Die Druckmaschine kann ohne jegliche Unterbrechung auch dann weiterdrucken, wenn zwischen der Erstellung zweier Teilfarbenbilder der Druckseitenwechsel derart stattfindet, dass bereits das neue Teilfarbenbild erstellt wird, während das vorgehende Teilfarbenbild der vorigen Druckseite noch nicht oder noch nicht völlig auf das Drucksubstrat übertragen wurde. Die Registerhaltigkeit wird also in hohem Maße auch in diesem Überschneidungsbereich zweier Druckseiten gewährleistet und jegliche gegenseitige Beeinflussung wird kompensiert. Dadurch wird die Wirtschaftlichkeit wesentlich erhöht und ein Druck von Druckseiten wechselnden Inhalts in hoher Qualität ist möglich.

Da der Druckseitenwechsel von einem Druckwerk zum nächsten durch die Maschine läuft und auch innerhalb eines Druckwerks auf dem Weg von der Erzeugung bis zur Übertragung auf das Drucksubstrat durch das Druckwerk läuft, müssen dabei diese verschiedenen Maschinenkonstellationen mittels variabler Einflussgrößen für jedes Druckwerk berücksichtigt werden.

Die Berücksichtigung der Einflussgrößen der Tonerprofile kann aufgrund abgelegter Erfahrungswerte, durch manuelle Eingabe, durch die Auswertung digitaler Bilddaten oder durch eine automatische Erfassung der Tonerprofile erfolgen. Bei einer Vorrichtung kann vorgesehen sein, dass sie mit mindestens einem Speicher ausgestattet ist, der abgelegte Erfahrungswerte von Einflussgrößen verschiedener Tonerprofile enthält, wobei die mindestens eine Steuerung auf der Grundlage dieser Erfahrungswerte die Erstellung und die Zusammenfügung der Teilfarbenbilder steuert. Es ist jedoch auch möglich, die Vorrichtung mit einer Eingabevorrichtung auszustatten, über die die zu berücksichtigenden Einflussgrößen verschiedener Tonerprofile manuell aktivierbar sind. Eine weitere Alternative besteht darin, dass eine Druckmaschinensteuerung vorgesehen ist, die abgespeicherte Daten von Druckseiten oder die Daten von mehreren Druckaufträgen enthält und die Berücksichtigung der Einflussgrößen verschiedener Tonerprofile aufgrund dieser Daten erfolgt. Auch eine Einrichtung zur automatischen Erfassung der Einflussgrößen verschiedener Tonerprofile ist möglich.

Eine zweckmäßige Ausgestaltung bezüglich des Verfahrens sieht vor, dass die Einflussgrößen verschiedener Tonerprofile nach dem Ausmaß der Flächenabdeckung des Gesamtbildbereichs durch die Teilfarbenbilder bestimmt werden. Auf diese Weise ist es nicht erforderlich die Einflussgrößen für jede Druckseite erneut zu vermessen, sondern es reicht aus, das Ausmaß der Flächenabdeckung des Gesamtbildbereichs für jedes Teilfarbenbild zu bestimmen und aus diesen Daten für alle Druckwerke die Einflussgrößen entweder zu berechnen oder aus einer vorbereiteten tabellarischen Datei zu bestimmen. Bezüglich der Vorrichtung wird dann vorgesehen, dass die Einrichtung zur Bestimmung der Einflussgrößen die Tonerprofile nach dem Ausmaß der Flächenabdeckung des Gesamtbildbereichs durch die Teilfarbenbilder erfasst. Dabei kann vorgesehen sein, dass die Einrichtung zur Erfassung der Einflussgrößen aus den digitalen Bilddaten ausgebildet ist. Um den Rechenaufwand zu reduzieren, kann vorgesehen sein, dass bei der Auswertung der digitalen Bilddaten Bereiche mehrerer Bildpixel zusammengefasst werden.

Im wesentlichen verfolgt die Erfindung den Zweck, einer Korrektur einer vorgesehenen Registerregelung zu dienen. Letztere kann derart ausgebildet sein, dass sie auf der Erfassung von Registermarken beruht, welche von den einzelnen Druckwerken gedruckt werden. Dabei sieht die Erfindung vor, dass diese Korrektur erfolgt, bevor eine Änderung des Tonerprofils Einfluss auf die Registermarken haben kann.

Die Erfindung kann jedoch auch zur Korrektur einer Registerregelung dienen, die auf der Erfassung der Positionen der teilfarbenbild- und substrattragenden Elemente beruht. Bei Positionserfassungselementen kann es sich beispielsweise um Drehwinkelgeber handeln.

Selbstverständlich könnte vorgesehen sein, dass weitere Einflussgrößen, die Einfluss auf das Register haben, bei der Registereinstellung berücksichtigt werden. Dabei kann es sich beispielsweise um Papiersorten oder um Papierdicken handeln.

Die Erfindung wird nachfolgend anhand eines in der Figur dargestellten Ausführungsbeispiels erläutert.

Dargestellt ist eine Mehrfarbendruckmaschine 1 mit zwei Druckwerken 8, 8'. Dies ist eine Vereinfachung, normalerweise sind vier oder mehr Druckwerke 8, 8', ... vorhanden. Diese müssen hinzugedacht werden.

Die Mehrfarbendruckmaschine 1 weist Einrichtungen 2, 2', ... zur digitalen Erzeugung von Teilfarbenbildern 3, 3'... auf Bildzylindern 9, 9', ... auf. Mittels dieser Einrichtungen 2, 2', ... wird für jeden Druck ein neues Bild erzeugt, wodurch sich eine derartige Maschine für Drucke eignet, bei denen sich der Bildinhalt und damit das Tonerprofil von einer Seite zur nächsten ändert. Dies ist das Haupteinsatzgebiet der Erfindung.

Jedes Druckwerk 8, 8', ... verfügt über einen Bildzylinder 9, 9', ... und einen Bildübertragungszylinder 10, 10', ..., wobei letztere die Teilfarbenbilder 3, 3', ... auf die Drucksubstrate 16 übertragen. Diese werden in Richtung des Pfeils 29 von einem Drucksubstratträger 11 durch die Druckmaschine 1 transportiert. Damit die Teilfarbenbilder 3, 3', ... derart von den Einrichtungen 2, 2', ... erzeugt werden, daß sie registerhaltig auf die Drucksubstrate 16 übertragen werden, sind Steuerungen 12, 12', ... vorgesehen, welche die Einrichtungen 2, 2', ... derart steuern, daß Bildanfänge, Zeilen oder Bereiche der Teilfarbenbilder 3, 3', ... aufeinander abgestimmt sind.

Derartige Steuerungen 12, 12', ... können so ausgestaltet sein, daß jedes Druckwerk 8, 8', ... eine Registermarke 7, 7', ... druckt und diese Registermarken 7, 7', ... von einem Registersensor 18 erfaßt werden. Die Auswertung der Lage der Registermarken 7, 7', ... ergibt dann die Zuordnung der Teilfarbenbilder 3, 3', ... und es kann bei Abweichungen eine derartige Korrektur vorgenommen werden, daß die Teilfarbenbilder 3, 3', ... registerhaltig auf die Drucksubstrate 16 übertragen werden.

Eine weitere Möglichkeit besteht darin, daß die Bildzylinder 9, 9', ... und gegebenenfalls auch die Bildübertragungszylinder 10, 10', ... mit Positionserfassungselementen 19, z. B. mit Drehwinkelgebern ausgestattet sind. Ein weiterer Drehwinkelgeber 19 ist an der Antriebsrolle 23 des Drucksubstratträgers 11 vorgesehen. Mittels dieser Positionserfassungselemente 19 lassen sich die Positionen der Zylinder 9, 9', ...; 10, 10', ... und des Drucksubstratträgers 11 einander zuordnen und es ist dadurch möglich, Positionsverschiebungen zu erfassen und zu korrigieren, damit ein registergenauer Druck erfolgen kann.

Zwar läßt sich sowohl über die Erfassung der Registermarken 7, 7', ... als auch über die Positionserfassung eine Änderung des Registers infolge einer Änderung der Tonerprofile erfassen und korrigieren, jedoch hat das den Nachteil, daß die Auswirkung der Änderung der Einflußgrößen 4, 4', ... verschiedener Tonerprofile bereits eingetreten sein muß, um sie erfassen und korrigieren zu können. Damit ist jedoch ein fortlaufender Weiterdruck zwischen einer vorausgegangenen Druckseite 5 und einer neuen Druckseite 5' mit anderem Bildinhalt und daher anderem Tonerprofil nicht möglich.

Deshalb sieht die Erfindung vor, daß die mindestens eine Steuerung 12, 12', ... derart ausgebildet ist, daß sie mit Hilfe vorhandener Einflußgrößen 4, 4', ... von Tonerprofilen deren Einfluß auf das Register unmittelbar berücksichtigt.

Eine Möglichkeit der Berücksichtigung für Einflußgrößen 4, 4', ... verschiedener Tonerprofile besteht darin, daß an einer Eingabevorrichtung 14 Daten von Druckseiten 5, 5' eingegeben werden, die über eine Verbindung 26 von der Eingabevorrichtung 14 an die Steuerungen 12, 12', ... weitervermittelt werden, wobei die Steuerungen 12, 12', ... aufgrund dieser Daten der Druckseiten 5, 5', ... abgelegte Erfahrungswerte 6, 6', ... für verschiedene Tonerprofile aus Speichern 13, 13', ... abrufen und dadurch die Einflußgrößen 4, 4', ... derselben erhalten, welche durch die Steuerungen 12, 12', ... ohne Zeitverzögerung berücksichtigt werden. Auf diese Weise sind die Einrichtungen 2, 2', ... in der Lage, die digitale Erzeugung von Teilfarbenbildern 3, 3', ... ohne Unterbrechung registerhaltig vorzunehmen.

Es können dabei Erfahrungswerte 6, 6', ... für verschiedene Tonerprofile aus dem Ausmaß der Flächendeckung des Gesamtbereichs eines Bildes 24 durch die einzelnen Teilfarbenbilder 3, 3', ... bestimmt werden. Diese Erfahrungswerte 6, 6', ... und/oder Daten für die einzelnen Teilfarbenbilder 3, 3', ... zur Berechnung der Einflußgrößen 4, 4', ... für die einzelnen Druckwerke 8, 8', ... können in den Speichern 13, 13', ... abgelegt sein. Zur Verringerung der Datenmengen bezüglich der Kombinationen der einzelnen Flächenbedeckungen der Teilfarbenbilder 3, 3', ... können die Steuerungen 12, 12' ... die erforderlichen Rechenvorgänge vornehmen. Erfindungsgemäß soll der rückwirkende Einfluß einer vorangegangenen Druckseite 5 auf die nachfolgende Druckseite 5' berücksichtigt werden oder soll - was zur Vereinfachung nicht dargestellt ist - der rückwirkende Einfluß vorangegangener Druckseiten auf die nachfolgenden Druckseiten berücksichtigt werden. Dies ist dadurch dargestellt, daß der Bildzylinder 9 durch die Einrichtung 2 bereits mit dem Teilfarbenbild 3 der neuen Druckseite 5' bebildert wird, während am anderen Bildzylinder 9' noch das Teilfarbenbild 3, 3', ... der vorangegangenen Druckseite 5 bearbeitet wird. Weist das Teilfarbenbild 3 der neuen Druckseite 5' eine andere Flächenbedeckung des Tonerauftrags auf, als das Teilfarbenbild 3 der vorangegangenen Druckseite 5, so bestimmt letzteres den Reibungskoeffizienten zwischen dem Bildzylinder 9 und dem Bildübertragungszylinder 10. Dies muß bei der Bebilderung des Bildzylinders 9 mit dem Teilfarbenbild 3 der neuen Druckseite 5' berücksichtigt werden. Wird dann das Teilfarbenbild 3 der neuen Druckseite 5' auf den Bildübertragungszylinder 10 übertragen, so bestimmen die Verhältnisse dieser neuen Druckseite 5' den Reibungskoeffizienten und damit die Positionszuordnungen des Bildzylinders 9 zum Bildübertragungszylinder 10. Auf diese Weise ergeben sich die Einflußgrößen 4, 4', ... als Variable, die den jeweiligen Maschinenkonstellationen zugeordnet werden müssen. Werden nacheinander Druckseiten 5, 5', ... mit verschiedenen Tonerprofilen gedruckt, so werden bei einer Maschine mit vier Druckwerken 8, 8', ... gleichzeitig vier verschiedene Druckseiten 5, 5', ... bearbeitet und es muß die gegenseitige Beeinflussung berücksichtigt werden. In entsprechender Weise müssen die eben beschriebenen Umstände bei den Übertragungen auf die Drucksubstrate 16 berücksichtigt werden.

Die eben beschriebene Bestimmung der Einflußgrößen 4, 4', ... einschließlich der Rückwirkung der vorangegangenen Druckseite 5' bzw. Druckseiten ist jedoch schon eine Weiterbildung der Erfindung, welche für den Druck von Druckseiten 21 verschiedenen Bildinhalts oder für Kleinstserien von Bedeutung ist. Auch ohne letztere ist es für andere Einsatzzwecke von Vorteil, wenn eine Tonerprofiländerung sofort und nicht erst durch ihre bereits eingetretene Auswirkung auf das Register berücksichtigt werden kann. Die oben genannte Bestimmung der Einflußgrößen 4, 4', ... der Tonerprofile mit der Berücksichtigung der gegenseitigen Rückwirkungen ist jedoch unabhängig von der Art der Zuverfügungstellung der Einflußgrößen 4, 4', ... der Tonerprofile.

Bezüglich der Bestimmung der Einflußgrößen 4, 4', ... ist es möglich, daß über die Eingabevorrichtung 14 und eine Verbindung 27 Daten von Druckseiten 5, 5' an die Druckmaschinensteuerung 15 gegeben werden und diese über eine eingegebene und/oder abgespeicherte Daten 17 oder 21 die zu berücksichtigenden Einflußgrößen 4, 4', ... für verschiedene Tonerprofile abruft. Der besondere Vorteil dieser Ausführungsform besteht darin, daß nahezu alles im Wege der Datenverarbeitung erfolgt, wobei sich zum Beispiel Tonerprofile aus abgelegten digitalen Bilddaten 17 ohne weiteres gewinnen lassen. Die Einflußgrößen 4, 4', ..., die die Druckmaschinensteuerung 15 aus der abgespeicherten Daten 21 und/oder 17 enthält, werden mit Hilfe einer Verbindung 27' an die Steuerungen 12, 12', ... weitervermittelt. Derartige Daten 17, 21 können mehrere Druckseiten 5, 5', ... oder die Druckseiten 5, 5', ... mehrerer Druckaufträge betreffen.

Die Einflußgrößen 4, 4', ... verschiedener Tonerprofile können beispielsweise durch eine automatische Erfassung der Tonerprofile ermittelt werden. So kann eine Einrichtung 20 derart ausgebildet sein, daß sie die Tonerprofile aus digitalen Bilddaten 17 ermittelt. Es ist jedoch auch möglich die Einrichtung 20 mit einem Densitometer 20' zu versehen, um die Einflußgrößen 4, 4', ... oder Daten zur Berechnung derselben aus den zu druckenden Bildern 24 zu ermitteln. Zu diesem Zweck erfaßt der Densitometer 20' das gesamte Bild 24, welches entsprechend der Pfeile 25 zu diesem Zweck bewegt werden muß. Die ermittelten Einflußgrößen 4, 4', ... oder Daten zur Berechnung derselben können über eine Verbindung 28 den Steuerungen 12, 12', ... zugeführt werden. Auch die Steuerungen 12, 12', ... könnten derart ausgebildet sein, daß sie die Einflußgrößen 4, 4', ... ermitteln, gegebenenfalls unter Zuhilfenahme von in den Speichern 13, 13', ... abgelegten Erfahrungswerten 6, 6', ....

Eine weitere Alternative besteht darin, daß eine Einrichtung 20 die ermittelten Daten an die Druckmaschinensteuerung 15 gibt, wie dies beispielsweise durch die Verbindung 28' dargestellt ist. Auf der Grundlage dieser Daten kann die Druckmaschinensteuerung 15 die Einflußgrößen 4, 4', ... verschiedener Tonerprofile auch mit anderen Einflußgrößen verknüpfen, um gemeinsame Korrekturwerte zu berechnen. Dadurch kann beispielsweise auch die Papiersorte oder die Papierdicke mit in die Kalkulation des Registers einbezogen werden. Dann gibt die Druckmaschinensteuerung 15 beispielsweise über die Verbindung 27' Einflußgrößen 4, 4', ... an die Steuerungen 12, 12', ... weiter, wobei es sich hierbei um die Einflußgrößen 4, 4', ... verschiedener Tonerprofile oder auch um Einflußgrößen handeln kann, welche auch die anderen erwähnten Einflüsse mitberücksichtigt.

Damit die Steuerungen 12, 12', ... die Teilfarbenbilder 3, 3', ... den Drucksubstraten 16 zuordnen können, muß am Anfang des Drucksubstratträgers 11 noch ein Sensor 22 zur Erfassung von Drucksubstraten 16 angeordnet sein, der den Steuerungen 12, 12', ... übermittelt, in welcher Position ein Drucksubstrat 16 sich auf dem Drucksubstratträger 11 befindet.

Die Aufzählung im Ausführungsbeispiel der Figur ist nicht abschließend und es müssen nicht alle dargestellten Alternativen in der Maschine vorgesehen sein, beispielsweise ist es auch möglich, nur eine Eingabevorrichtung 14 mit einer Verbindung 26 zu den Steuerungen 12, 12', ... vorzusehen, die die abgelegten Erfahrungswerte 6, 6', ... für verschiedene Tonerprofile abrufen. Alternativ kann vorgesehen sein, daß nur die Einflußgrößen 4, 4', ... aus abgespeicherten Daten 21 und/oder 17 durch die Druckmaschinensteuerung 15 entnommen werden. Dies kann automatisch oder über eine Eingabe an der Eingabevorrichtung 14 erfolgen. Eine weitere Möglichkeit, die ebenfalls separat möglich ist, ist die Erfassung von Einflußgrößen mittels der beschriebenen Einrichtung 20, 20'.

Am zweckmäßigsten werden jedoch bei einer Maschine alle Möglichkeiten in der dargestellten Weise vorgesehen, um je nach vorhandenen Daten oder ausschlaggebenden Einflußgrößen im Betrieb der Maschine die eine oder andere Alternative auswählen zu können.

### Bezugszeichenliste

- 1: Mehrfarbendruckmaschine
- 2, 2', ...: Einrichtungen zur digitalen Erzeugung von Teilfarbenbildern
- 3, 3', ...: Teilfarbenbilder
- 4, 4', ...: Einflußgrößen verschiedener Tonerprofile
- 4: Tonerprofil der vorangegangenen Druckseite
- 4': Tonerprofil der nachfolgenden Druckseite
- 5, 5': Druckseiten
- 5: vorangegangene Druckseite
- 5': nachfolgende Druckseite
- 6, 6', ...: abgelegte Erfahrungswerte für verschiedene Tonerprofile
- 7, 7', ...: Registermarken
- 8, 8', ...: Druckwerke
- 9, 9', ...: Bildzylinder
- 10, 10', ...: Bildübertragungszylinder
- 11: Drucksubstratträger
- 12, 12', ...: Steuerung für die Erzielung registerhaltiger Drucke (z. B. den Druckwerken zugeordnet)
- 13, 13', ...: Speicher
- 14: Eingabevorrichtung
- 15: Druckmaschinensteuerung
- 16: Drucksubstrate
- 17: digitale Bilddaten
- 18: Registersensor
- 19: Positionserfassungselement, z. B. Drehwinkelgeber
- 20: Einrichtung zur Bestimmung des Einflußgrößen der Tonerprofile
- 20': Densitometer
- 21: Daten von Druckaufträgen
- 22: Sensor zur Erfassung von Drucksubstraten
- 23: Antriebsrolle des Trägers für Drucksubstrate
- 24: Bild
- 25: Pfeil: Bewegung des Bildes unter der Einrichtung 20, z. B. unter dem Densitometer 20'
- 26: Verbindung Eingabeeinrichtung - Steuerungen
- 27: Verbindung Eingabeeinrichtung - Druckmaschinensteuerung
- 27': Verbindung Druckmaschinensteuerung - Steuerungen (den Druckwerken zugeordnet)
- 28: Verbindung Einrichtung 20, 20' - Steuerungen (den Druckwerken zugeordnet)
- 28': Verbindung Einrichtung 20, 20' - Druckmaschinensteuerung
- 29: Pfeil: Transportrichtung

## Patentansprüche

1. Verfahren zur Einstellung des Registers bei einer Mehrfarbendruckmaschine (1) mit mehreren Einrichtungen (2, 2', ...) zur digitalen Erzeugung von Teilfarbenbildern (3, 3', ...), wobei zur Registereinstellung die Erstellung und Zusammenfügung der Teilfarbenbilder (3, 3', ...) derart gesteuert wird, dass registerhaltige Drucke erzielt werden,
**dadurch gekennzeichnet,**
**dass** bei einer Registerkorrektur infolge einer Änderung des Tonerprofils der rückwirkende Einfluss (4) des Tonerprofils der vorangegangenen, aber noch im Druckprozess befindlichen Druckseiten (5) auf das Register der neuen, schon im Druckprozess befindlichen Druckseiten (5')mittels vorhandener Einflussgrößen (4,4', ...) unmittelbar mit der Durchführung der Änderung berücksichtigt wird.

2. Verfahren nach Anspruch 1,
**dadurch gekennzeichnet,**
**dass** die Berücksichtigung der Einflussgröße (4, 4', ...) der Tonerprofile aufgrund abgelegter Erfahrungswerte (6, 6', ...) erfolgt.

3. Verfahren nach einem der Ansprüche 1 oder 2,
**dadurch gekennzeichnet,**
**dass** die Berücksichtigung der Einflussgrößen (4, 4', ...) der Tonerprofile durch eine manuelle Eingabe aktiviert wird.

4. Verfahren nach einem der Ansprüche 1 bis 3,
**dadurch gekennzeichnet,**
**dass** die Berücksichtigung der Einflussgrößen (4, 4', ...) der Tonerprofile aufgrund der Auswertung digitaler Bilddaten (17) erfolgt.

5. Verfahren nach einem der Ansprüche 1 bis 3,
**dadurch gekennzeichnet,**
**dass** die Berücksichtigung der Einflussgrößen (4, 4', 4") durch eine automatische Erfassung der Tonerprofile erfolgt.

6. Verfahren nach einem der Ansprüche 1 bis 5,
**dadurch gekennzeichnet,**
**dass** die Einflussgrößen (4, 4', ...) verschiedener Tonerprofile nach dem Ausmaß der Flächenabdeckung des Gesamtbildbereichs durch die Teilfarbenbilder (3, 3', ...) bestimmt werden.

7. Verfahren nach einem der Ansprüche 1 bis 6,
**dadurch gekennzeichnet,**
**dass** es zur Korrektur einer Registerregelung dient, die auf der Erfassung von Registermarken (7, 7', ...) beruht, welche von den einzelnen Druckwerken (8, 8', ...) gedruckt werden, wobei diese Korrektur erfolgt, bevor eine Änderung des Tonerprofils Einfluss auf die Registermarken (7, 7', ...) haben kann.

8. Verfahren nach einem der Ansprüche 1 bis 7,
**dadurch gekennzeichnet,**
**dass** es zur Korrektur einer Registerregelung dient, die auf der Erfassung der Positionen der teilfarbenbild- und substratübertragenden Elemente (9, 9', ...; 10, 10', ...; 11) beruht.

## Claims

1. Method for adjusting the register in a multi-color printing machine (1) comprising several devices (2, 2',...) for digitally producing color separation images (3,3',...), whereby for adjusting the register the preparation and assembly of the color separation images (3, 3',...) is controlled in such a manner that register-perfect prints are obtained,
**characterized in that**,
when a correction of the register due to a change of the toner profile is carried out, the retroactive influence (4) of the toner profile of the previous printing pages (5), which are still in the printing process, on the register of the new printing pages (5'), which are already in the printing process, is taken into consideration at the moment the change is being carried out, using existing influence values (4,4',...).

2. Method as in Claim 1,
**characterized in that**
the consideration of the influence value (4,4', ...) of the toner profiles occurs based on filed experience values (6, 6',...).

3. Method as in one of the Claims 1 or 2,
**characterized in that**
the consideration of the influence values (4,4',...) of the toner profiles is activated by manual input.

4. Method as in one of the Claims 1 through 3,
**characterized in that**
the consideration of the influence values (4,4',...) of the toner profiles occurs based on the analysis of digital image data (17).

5. Method as in one of the Claims 1 through 3,
**characterized in that**
the consideration of the influence values (4, 4', 4") occurs by an automatic detection of the toner profiles.

6. Method as in one of the Claims 1 through 5,
**characterized in that**
the influence values (4,4', ...) of various toner profiles are determined based on the extent to which the total image area is covered by the color separation images (3, 3',...).

7. Method as in one of the Claims 1 through 6,
**characterized in that**
said method is used for the correction of a register control based on the detection of register marks (7, 7',...), said marks being printed by individual printing units (8,8',...), said correction taking place before a change of the toner profile may have any influence on the register marks (7, 7', ...).

8. Method as in one of the Claims 1 through 7,
**characterized in that**
said method is used for the correction of a register control based on the detection of the positions of elements (9, 9' ...; 10,10', ...; 11), said elements transferring the color separation images and transferring the substrate.

## Revendications

1. Procédé de réglage du registre d'une imprimante multicolore (1) comprenant plusieurs dispositifs (2, 2', ...) de génération numérique d'images partielles en couleur (3, 3', ...), la production de ces images partielles en couleur (3, 3', ...) et leur assemblage étant commandés, pour le réglage de registre, de façon à obtenir des produits imprimés à repérages,
**caractérisé en ce que**,
dans le cas d'une correction du registre suite à une modification du profil de toner, l'effet rétroactif (4) du profil de toner des pages d'impression (5) précédentes et toujours en cours d'impression sur le registre des nouvelles pages d'impression (5') déjà en cours d'impression est prise en compte immédiatement avec l'exécution de la modification au moyen de grandeurs d'influence existantes (4, 4', ...).

2. Procédé selon la revendication 1,
**caractérisé en ce que**
la prise en compte des grandeurs d'influence (4, 4', ...) des profils de toner s'effectue sur la base de valeurs empiriques (6, 6', ...) mémorisées.

3. Procédé selon l'une quelconque des revendications 1 ou 2,
**caractérisé en ce que**
la prise en compte des grandeurs d'influence (4, 4', ...) des profils de toner est activée par une saisie manuelle.

4. Procédé selon l'une quelconque des revendications 1 à 3,
**caractérisé en ce que**
la prise en compte des grandeurs d'influence (4, 4', ...) des profils de toner s'effectue sur la base de l'évaluation de données d'images numériques (17).

5. Procédé selon l'une quelconque des revendications 1 à 3,
**caractérisé en ce que**
la prise en compte des grandeurs d'influence (4, 4', 4"), s'effectue par une saisie automatique des profils de toner.

6. Procédé selon l'une quelconque des revendications 1 à 5,
**caractérisé en ce que**
les grandeurs d'influence (4, 4', ...) de différents profils de toner sont déterminées en fonction du taux de couverture de surface de la plage d'image totale par les images partielles en couleur (3, 3', ...).

7. Procédé selon l'une quelconque des revendications 1 à 6,
**caractérisé en ce que**
ce procédé permet de corriger un réglage de registre fondé sur la saisie de marques de repérage (7, 7', ...) imprimés par les différents systèmes d'impression (8, 8', ...), cette correction étant effectuée avant qu'une modification du profil de toner ne puisse avoir un effet sur les marques de repérage (7, 7', ...).

8. Procédé selon l'une quelconque des revendications 1 à 7,
**caractérisé en ce que**
ce procédé permet de corriger un réglage du registre fondé sur la saisie des positions des éléments (9, 9', ... ; 10, 10', ... ; 11) transmettant des images partielles en couleur et des substrats.
